# EUROPÄISCHE PATENTSCHRIFT

(11) **EP 0 104 262 B1**
(45) Veröffentlichungstag und Bekanntmachung des Hinweises auf die Patenterteilung: **28.05.1986**
(21) Anmeldenummer: 82107468.9
(22) Anmeldetag: 17.08.1982
(51) Int. Cl.: E04B 5/17

(54) **Aufgelöste selbsttragende Bauplatte - Erzeugnis - Verfahren - Vorrichtung - Verwendung**
Composite self-supporting slab - product - method - device - application
Dalle mixte autoportante - produit - méthode - dispositif - application

(43) Veröffentlichungstag der Anmeldung: 04.04.1984
(73) Patentinhaber: Ruffer, Dittmar, Dipl.-Ing., 65191 Wiesbaden (DE)
(72) Erfinder: Ruffer, Dittmar, Dipl.-Ing., 65191 Wiesbaden (DE)

## Beschreibung

Die Erfindung betrifft selbsttragende Bauplatten sowie deren Herstellung, die zur freien Überbrückung von Päumen und Öffnungen verwendet werden können und zum Bau von Decken, Wänden, Dächern, Fachwerkträgern, Behältern, Brücken und zu anderen Bauzwecken verwendbar sind.

Insbesondere zur Verwendung als Raumdecken sind Hohlplatten bekannt, die gewöhnlich aus Stahlbeton sind und im Inneren Hohlräume besitzen. Diese Hohlplatten können ohne Zwischenunterstützung montiert werden, müssen aber in vorgefertigtem Zustand zur Baustelle transportiert werden, was infolge des hohen Gewichtes solcher Hohlplatten beim Abtransport und der Montage Probleme ergibt. Außerdem lassen sich solche Hohlplatten lediglich an ihren Enden durch Ausgießen mit Beton verbinden, und diese Verbindungsstellen ergeben « gelenkartige » Schwachstellen.

Es sind zur freien Überbrückung von Räumen auch bereits Rippenplatten bekannt, die gewissermaßen eine verlorene Schalung darstellen, die an der Baustelle mit Beton ausgegossen wird. Derartige Rippenplatten ergeben beim Ausgießen mit Beton eine vorteilhafte Einheit, doch bedürfen sie bei der Montage einer Zwischenunterstützung mit einem Leergerüst. Das gleiche gilt für einfache Platten mit eingegossenen Gitterträgern in Tragerichtung, die ebenfalls an Ort ausgegossen werden.

Die DE-A-1609571 zeigt bereits eine aufgelöste selbsttragende Bauplatte gemäß dem Oberbegriff des Anspruchs 1. Die der Erfindung zugrundeliegende Aufgabe bestand nun darin, selbsttragende Bauplatten zu erhalten, sowie herzustellen die die Nachteile der oben beschriebenen Bauplattentypen vermeiden und an Ort und Stelle ausgegossen werden können, ohne aber bei der Montage einer Zwischenunterstützung durch ein Leergerüst zu bedürfen.

Diese Aufgabe wird erfindungsgemäß durch den kennzeichnenden Teil des Anspruchs 1 bzw. 7 gelöst.

Diese erfindungsgemäßen aufgelösten selbsttragenden Bauplatten können überraschenderweise ohne Zwischenunterstützung montiert und ausgegossen werden, wobei sie entweder als Raumflächentafeln an die Raumdeckengröße angepaßt oder als Streifentafein verwendbar sind. Im Regelfall werden diese Bauplatten mehrere als streifen ausgeführte zweite Plattenteile aufweisen, die in Tragerichtung verlaufen. Zwischen den zweiten Plattenteilen werden zur Erzeugung von Hohlplatten verlorene Schalungen eingelegt, die die Hohlräume ergeben.

Die erfindungsgemäßen Bauplatten haben weiterhin den Vorteil, daß sie mit der Außenfläche des ersten Plattenteils direkt eine Raumdecke ergeben, die putzfähig ist, daß also keine zusätzlichen abgehängten Decken erforderlich sind. Außerdem ergeben die erfindungsgemäßen Bauplatten beim Ausgießen unmittelbar die endültige Deckendicke.

Die Halterungsteile dienen gleichzeitig mit der Abstandshaltung zwischen dem ersten Plattenteil und dem zweiten Plattenteil einer Aufnahme zusätzlicher Schubkräfte. Die Halterungsteile können zur Erhöhung der Tragfähigkeit auch zusätzlich noch eine Bewehrung enthalten.

Die Halterungsteile können unterschiedlich geformt sein, doch müssen sie eine einseitig offene Ausnehmung haben, um die Gitterträger einzufügen. In der Endlage müssen also die Halterungsteile die Gitterträger umgreifen. Die Ausnehmungen in den Halterungsteilen können unterschiedlich ausgebildet sein, wie beispielsweise kreisförmig mit einer seitlichen Öffnung, doch ist eine zweckmäßige Ausbildung des Halterungsteils diejenige mit im wesentlichen U-förmigen Querschnitt.

Das Baustoffmaterial des ersten Plattenteils (5) wie auch des als Plattenstreifen ausgeführten zweiten Plattenteils besteht im Regelfall aus Stahlbeton, so daß auch die Halterungsteile zweckmäßig aus Beton und bevorzug aus Beton-U-Steinen bestehen.

Als Gitterträger können alle bekannten Gitterträger verwendet werden, und diese besitzen im wesentlichen dreieckigen Querschnitt mit einer nach dem Einbau entlang dem Betonstreifen angeordneten Stange am Scheitel der Winkelschenkel sowie zwei hierzu im wesentlichen prallelen Stangen, die die freien Kanten bilden.

Die Stange am Scheitel des Gitterträgers kann nun entweder am ersten Plattenteil oder an einem zweiten Plattenteil befestigt werden. Bevorzugt wird der Gitterträger mit den an seinen beiden freien Kanten liegenden Stangen an dem zweiten Plattenteil und mit der Stange an seinem Scheitel am ersten Plattenteil befestigt.

Da, wie oben erwähnt, die zweiten Plattenteile und die ersten Plattenteile im Regelfall aus bewehrtem Beton bestehen, wird der Gitterträger an diesen Teilen so befestigt, daß seine freien Kanten bzw. sein Scheitel zusammen mit der Bewehrung des ersten Plattenteils bzw. des als Plattenstreifen ausgeführten zweiten Plattenteils in deren Beton eingegossen werden.

Weiterhin ist es zweckmäßig, den Scheitel des Gitterträgers an der Bewehrung desjenigen Teils zu befestigen, in das der Scheitel des Gitterträgers eingegossen wird. Diese Befestigung erfolgt zeweckmäßig mit Hilfe einer im wesentlichen S-förmigen Halteklammer, deren die beiden Endteile verbindender Steg gebogen ausgebildet ist.

Bei der Montage der erfindungsgemäßen Bauplatten und zwar als Deckenplatte wird diese auf die fertiggestellten Wände aufgelegt, wonach in die Räume zwischen die Gitterträger beliebig geformte verlorene Schalungen für die Hohlräume eingelegt werden. Darüber kann zwischen die zweiten Plattenteile eine weitere Bewehrung eingelegt werden, wonach dann bis zur Höhe der Außenflächen der zweiten Plattenteile mit Beton ausgegossen wird.

Die Verbindung mehrerer solcher Bauplatten am Ende der zweiten Plattenteile erfolgt in gleicher Weise durch Ausgießen mit Beton, wobei hier ebenfalls Bewehrungen eingelegt werden können und/oder die Bewehrungen des ersten Plattenteils und des zweiten Plattenteils an deren Enden herausragen können und so die Verbindung zwischen diesen Enden und dem ausgegossenen Bereich zwischen zwei benachbarten Bauplatten herstellen. Zur Erleichterung des Ausgießens des Bereiches zwischen zwei aufeinanderstoßenden Bauplatten ist es zweckmäßig, wenn der zweite Plattenteil kürzer als der erste Plattenteil in Tragerichtung gehalten wird.

Die Herstellung der erfindungsgemäßen Bauplatten kann zweckmäßig auf folgende Weise erfolgen. Zunächst wird die Schalung für den zweiten Plattenteil in der erforderlichen Zahl hergestellt und in diese Schalungen die Bewehrung des zweiten Plattenteils und der jedem zweiten Plattenteil zugeordnete Gitterträger mit seinen beiden freien Kanten, d. h. mit seinem Scheitel nach oben, eingelegt. Außerdem werden die Halterungsteile so eingelegt, daß sie den jeweiligen Gitterträger senkrecht zur Bauplattenebene umgreifen. Wenn es sich bei den Halterungsteilen zweckmäßig um U-Steine handelt, werden diese so in die Schalung für die zweiten Plattenteile eingelegt, daß sie mit den freien Schenkeln in der Schalung stehen.

Sodann wird diese Schalung mit dem Baustoffmaterial, gewöhnlich Beton, gefüllt und dieser ausgehärtet. Nunmehr werden die als Plattenstreifen ausgeführten zweiten Plattenteile mit den darin einbetonierten Bewehrungen, Gitterträgern und Halterungsteilen aus den Schalungen entfernt und um 180° gedreht. Sodann wird die Schalung für den ersten Plattenteil in der erwünschten Größe angeferitgt, und die erwünschte Zahl von zweiten Plattenteilen wird mit nach unten weisenden Halterungsteilen und Gitterträgern im Abstand voneinander in diese Schalung des ersten Plattenteils eingelegt. Schließlich wird das Baustoffmaterial, vorzugsweise Beton, des ersten Plattenteils in diese Schalung eingefüllt und ausgehärtet. Nach der Entfernung aus der Schalung ist die erfindungsgemäße Bauplatte dann gebrauchsfertig.

Um die Verbindung zwischen der Bewehrung des in der zweiten Stufe zu gießenden ersten Plattenteils mit dem Gitterträger während der Herstellung zu erhöhen, ist es zweckmäßig, den Scheitel des Gitterträgers mit der Bewehrung des ersten Plattenteils mit Hilfe von im wesentlichen S-förmigen Halteklammern mit gebogenem Steg zu verbinden. Der Steg dieser Halteklammern ist der Abschnitt, der zwischen den Krümmungen in den Endabschnitten der insgesamt S- oder Z-förmigen Klammern liegt.

Insbesondere wenn die Halterungsteile einen relativ großen Abstand von den freien Enden des zweiten Plattenteils haben, ist es zweckmäßig, bei der Herstellung der erfingungsgemäßen Bauplatten während des Einfüllens und Erhärtens des Baustoffmaterials des ersten Plattenteils Abstandshalter zu verwenden, die den zweiten Plattenteil an seinen Ende in dem gewünschten Abstand von dem zu gießenden ersten Plattenteil halten. Eine zweckmäßige Ausführungsform eines solchen Abstandshalters besteht aus einem senkrechten Stab mit einer Standeinrichtung am einen Ende, einem Anschlag für die Außenfläche des zweiten Plattenteils am anderen Ende und einem auf dem Stab verschiebbaren Knebel. Dieser Knebel kann mit wenigen Schlägen entlang dem senkrechten Stab nach oben bis in Anlage an den zweiten Plattenteil geschlagen werden, so daß dessen freies Ende zwischen dem Anschlag und dem Knebel festgelegt ist.

Nach einer besonders bevorzugten Ausführungsform des erfindungsgemäßen Verfahrens verwendet man einen Abstandshalter, dessen Knebel aus einem den Stab umfassenden Teil besteht, dessen von dem Stab durchdrungene Ausnehmung zwei zueinander im wesentlichen parallele Innenwände besitzt, die nicht senkrecht sondern im Winkel zu der oberen Auflagefläche des Knebels für das Ende des Plattenstreifens stehen. Die Innenwand des Knebels, die an der Seite des Stabes liegt, an der das Ende des Plattenstreifens auf dem Knebel aufliegt, schließt einen stumpfen Winkel mit der Auflagefläche des Knebels ein.

Durch die Zeichnung wird die Erfindung weiter erläutert. In dieser bedeutet
Figur 1 einen senkrechten Schnitt durch eine Bauplatte nach der Erfindung senkrecht zur Längsachse und damit zur Tragerichtung des zweiten Plattenteils,
Figur 2 einen senkrechten Schnitt durch die gleiche 'Bauplatte wie in Fig. 1 mit am Ende angesetztem Abstandhalter für die Montage,
Figur 3 den in Fig. 2 gezeigten Abstandshalter in'Vorderansicht,
Figuren 4 bis 7 verschiedene Phasen der Herstellung des"_{'} in Fig. 1 gezeigten ersten Plattenteils,
Figur 8 die Verbindung des Gitterträgers mit der Bewehrung des ersten Plattenteils in Draufsicht und
Figur 9 eine Seitenansicht der Verbindungsstelle zweier Bauplatten nach der Erfindung,
Figur 10 Schnitt durch geknickte Bauplatte,
Figur 11 Draufsicht auf geknickte Bauplatte nach Fig. 10.

Die in der Zeichnung dargestellte aufgelöste selbsttragende Bauplatte nach der Erfindung besteht aus einem ersten Plattenteil (5) mit einer Bewehrung (4) und einem als Streifen ausgeführten zweiten Plattenteil bzw. Plattenstreifen (1) mit jeweils einer Bewehrung (2), wobei in'Fig. 1 der Zeichnung nur zwei dieser zweiten Plattenteile (1) dargestellt sind. Weiterhin besteht die Bauplatte aus Halterungsteilen (12) in der Form von U-Steinen und Gitterträgern (3), wobei jedem Plattenstreifen (1) ein Gitterträger (3) und mehrere Halterungsteile (12) zugeordnet sind.

Es können verlorene Schalungen (10-11) in die selbsttragende Bauplatte zur Bildung von Hohlräumen eingelegt werden.

Gemäß den Figuren 4 bis 7, die die Herstellung der Bauplatte nach der Erfindung zeigen, wird zunächst der Gitterträger (3) mit seinen beiden freien Kanten (18) nach unten zusammen mit der Bewehrung (2) in die Schalung für den zweiten Plattenteil (1) eingelegt (Fig. 4). Sodann werden die Halterungsteile (12), die in der Zeichnung Wutenausbildungen (14) besitzen, mit der offenen Seite nach unten in bestimmten Abständen voneinander über den Gitterträger (3) gestülpt und in die Schalung des zweiten Plattenteils (1) gestellt (Fig. 5). Bei waagerechtem Schnitt durch Fig. 5 entlang der Linie VI-VI ergibt sich das in Fig. 6 gezeigte Bild, das darstellt, daß die U-Steine über den Gitterträger (3) an deren engsten Stellen gestülpt werden.

Nach dem Gießen des zweiten Plattenteils (1) in der so vorbereiteten Schalung und nach Entfernung der Schalung wird der zweite Plattenteil mit einbetoniertem Gitterträger und einbetonierten Halterungsteilen um 180° gedreht und auf die Bewehrung 4 in der Schalung des ersten Plattenteils (5) gesetzt, wie in Fig. 7 gezeigt ist. Mit Hilfe einer S- bzw. Z-förmigen Klammer (13) mit gebogenem Steg wird der Scheitel (19) des Gitterträgers (3) mit der Bewehrung (4) des ersten Plattenteils (5) verbunden, wie am besten aus Fig. 8 ersichtlich ist.

In Fig. 9 ist dargestellt, wie die selbsttragenden Bauplatten nach der Erfindung über Mörtelverbindungen (17) auf Wände (16) aufgelegt und im Bereich der Bezugsziffer (15) miteinander verbunden werden. Dabei ist es zweckmäßig, daß der zweite Plattenteil (1) wie in Fig. 9 gezeigt ist, kürzer als der erste Plattenteil (5) ist und daß an den Enden des ersten Plattenteils (5) und des zweiten Plattenteils (1) deren Bewehrungen herausragen.

Während der Herstellung der erfindungsgemäßen Bauplatten wird zweckmäßig der in den Figuren 2 und 3 gezeigte Abstandshalter verwendet, der aus einem Stab (6) mit einer Standeinrichtung (8) und einem oberen Anschlag (7) sowie einem verschieblich gelagerten Knebel (9) besteht. Dieser besitzt eine Durchgangsöffnung, durch die der Stab (6) hindurchgeht, und die Innenseiten dieser Öffnung stehen in einem Winkel (α) zu der Auflagefläche für das Ende des zweiten Plattenteils (1), wobei jene Innenseite der Ausnehmung, die im Bereich des Endes des zweiten Plattenteils liegt, mit der Auflagefläche einen stumpfen Winkel Alpha einschließt. Die gegenüberliegende Innenseite der Ausnehmung ist hierzu parallel, so daß unter dem Druck des aufliegenden Endes des zweiten Plattenteils sich der Knebel an der Stange (6) verkeilt, aber durch ein oder mehrere Hammerschläge auf das äußere obere Ende leicht wieder gelöst werden kann.

Diese aufgelöste selbsttragende Bauplatte kann als Decken-, Wand- oder Brücken-Platte oder auch als Träger verwendet werden, wobei der erste Plattenteil (5) im Querschnitt gekrümmt oder ein- oder mehrfach geknickt sein kann. Hierbei ist der zweite Plattenteil (1) unterbrochen, wie die Draufsicht Fig. 11 zeigt.

## Patentansprüche

1. Aufgelöste selbsttragende Bauplatte, die aus einem ersten Plattenteil (5) und wenigstens einem über einen Gitterträger (3) mit ihr verbundenen zweiten Plattenteil (1) besteht, wobei der Gitterträger (3) an beiden Plattenteilen (1, 5) befestigt ist, dadurch gekennzeichnet, daß der Gitterträger (3) entlang dem als Streifen (1) ausgeführten zweiten Plattenteil angeordnet ist, welches mit dem ersten Plattenteil (5) wenigstens auch über ein Halterungsteil (12) verbunden ist, das den Gitterträger (3) in Richtung senkrecht zur Bauplattenebene umgreift und an den beiden Plattenteilen (1, 5) befestigt ist.

2. Bauplatte nach Anspruch 1, dadurch gekennzeichnet, daß der Gitterträger (3) mit den an seinen beiden freien Kanten liegenden Stangen (18) an bzw. in dem Plattenstreifen (1) befestigt ist.

3. Bauplatte nach Anspruch 1 u. 2, dadurch gekennzeichnet, daß der erste Plattenteil (5) und der Plattenstreifen (1) aus Stahlbeton bestehen.

4. Bauplatte nach Anspruch 3, dadurch gekennzeichnet, daß der Gitterträger (3) mit seiner entlang seinem Scheitel verlaufenden Stange (19) mit Hilfe im wesentlichen S-förmiger Halteklammern (13) mit gebogenem Steg an der Bewehrung (4) im ersten Platteteil (5) bzw. Plattenstreifen (1) befestigt ist.

5. Bauplatte nach Anspruch 1-4, dadurch gekennzeichnet, daß der Halterungsteil (12) im wesentlichen U-förmigen Querschnitt hat.

6. Bauplatte nach Anspruch 5, dadurch gekennzeichnet, daß das Halterungsteil (12) ein zementgebundener U-Stein ist.

7. Verfahren zur Herstellung einer Bauplatte nach einem der Ansprüche 1-6, dadurch gekennzeichnet, daß man zunächst in die Schalung für den als Streifen ausgeführten zweiten Plattenteil (1) dessen Bewehrung (2), die Gitterträger (3) mit seinen beiden freien Kanten (18) und die Halterungsteile (12), die den Gitterträger senkrecht zur Bauplattenebene umgreifen, einlegt, das Baustoffmaterial in diese Schalung einfüllt und erhärtet, sodann den als Streifen ausgeführten zweiten Plattenteil (1) um 180° dreht und den Gitterträger (3) mit seinem Scheitel (19) zusammen mit der Bewehrung (4) für den ersten Plattenteil (5) in die Schalung dieses Plattenteils (5) einlegt und schließlich das Baustoffmaterial in diese Schalung einfüllt und erhärtet.

8. Verfahren nach Anspruch 7, dadurch gekennzeichnet, daß man den Scheitel (19) des Gitterträgers mit der Plattenbewehrung (4) mit Hilfe von im wesentlichen S-förmigen Halteklammern (13) mit gebogenem Steg (20) verbindet.

9. Verfahren nach Anspruch 7 u. 8, dadurch gekennzeichnet, daß man beim Einfüllen und Erhärten des Baustoffmaterials des ersten Plattenteiles (5) den Plattenstreifen (1) an seinen Enden mittels eines Abstandhalters (21) festhält.

10. Verfahren nach Anspruch 9, dadurch gekennzeichnet, daß man einen Abstandshalter (21) verwendet. Der aus einem senkrechten Stab (6) mit einer Standeinrichtung (8) an einem Ende, einem Anschlag (7) für die Außenfläche des Plattenstreifens (1) am anderen Ende und einem auf dem Stab verschiebbaren Knebel (9) besteht.

11. Verfahren nach Anspruch 10, dadurch gekennzeichnet, daß man einen Abstandshalter (21) verwendet, dessen Knebel (9) aus einem den Stab (6) umfassenden Teil besteht, dessen von dem Stab durchdrungene Ausnehmung zwei zueinander im wesentlichen parallele Innenwände (22) besitzt, die einen stumpfen Winkel (Alpha) mit der oberen Auflagefläche des Knebels für das Ende des Plattenstreifens (1) einschließen.

12. Verwendung einer Bauplatte nach Anspruch 1-6 mit einem gekrümmten oder ein- oder mehrfach geknickten ersten Plattenteil (5) sowie einem unterbrochenen Plattenstreifen (1) als Decken-, Wand-, Brückenplatte oder Träger.

## Claims

1. Resolved selfsupporting building plate consisting of a first plate part (5) and at least of a second plate part (1) connected with it by a braced girder (3), whereby said braced girder (3) is fastened to both plate parts (1, 5), characterized in that said braced girder (3) is arranged along said second plate part formed as a strip, which at least is also connected with said first plate part (5) by a holding part (12), that encompasses said braced girder (3) in a direction perpendicular to the plane of the building plate and is attached to both said building plates (1, 5).

2. Building plate according to claim 1, characterized in that said braced girder (3) is fastened to the rods (18) adjacent to both its free edges at and in said plate strips (1) respectively.

3. Building plate according to claims 1 and 2, characterized in that said first plate part (5) and said plate strip (1) consist of reinforced concrete.

4. Building plate according to claim 3, characterized in that said braced girder (3), with its rod (19) running along its apex, is fastened by means of essentially S-shaped fixing clamps (13), equipped with a bent web, at the reinforcement (4) in said first plate part (5) and in the plate strips (1) respectively.

5. Building plate according to claims 1 to 4, characterized in that said holding part (12) has an essentially U-shaped cross-section.

6. Building plate according to claim 5, characterized in that said holding part (12) is a U-stone bonded by cement.

7. A method for manufacturing a building plate according to claims 1 to 6, characterized in that one first inserts into the mould in respect to said second plate part (1) carried out as a strip the reinforcement (2) thereof, and the braced girder (3) with both its free edges (18), and the holding parts (12), that encompass the brace girder (3) perpendicular to the plane of the building plate, then one poures the building material into the mould and let it hardened, thereafter one revolves said second plate part (1) built as a strip at 180°, and inserts said braced girder (3) with its apex (19) together with the reinforcement (4) in respect to said first plate part (5) into the mould of this plate part (5), and finally one poures the building material into the mould, which undergoes hardening.

8. Method according to claim 7, characterized in that said apex (19) of the braced girder with the plate reinforcement (4) is being connected by means of essentially S-shaped fixing clamps (13) equipped with said bent web (20).

9. Method according to claims 7 and 8, characterized in that said plate strip (1) is retained at its ends by means of a distance spacer (21) when the building material is being filled in and is hardening.

10. Method according to claim 9, characterized in that a distance spacer (21) is used, which consists of a vertical rod (6) equipped with a position device (8) at the one end, and of a stop (7) in respect to the outer face of said plate strip (1) at the other end, and of a toggle (9) displaceable on the rod.

11. Method according to claim 10, characterized in that a distance spacer (21) is beeing used, whose toggle (9) consists of a part embracing the rod (6), whose recess penetrated by the rod has two interior walls (22) being essentially parallel to each other, which enclose an obtuse angle (Alpha) with the upper bearing surface of said toggle in respect to the end of said plate strip (1

12. Utilisation of a building plate according to the claims 1 to 6 with a bent or single or manifold buckled first plate part (5) as well as an interrupted plate strip (1) as a plate for ceilings, and walls, and bridges or girders.

## Revendications

1. Plaque pour la construction, décomposée, autoportante, se composant d'une première partie de la plaque (5) et au moins d'une deuxième partie de la plaque (1) jointe à la plaque au moyen d'une poutre en treillis (3), la poutre en treillis étant fixée aux deux parties de la plaque (1, 5), caractérisée par le fait que la poutre en treillis (3) est placée le long de la deuxième partie de la plaque réalisée sous la forme d'une bande (1), deuxième partie qui est jointe aussi à la première partie de la plaque (5) au moins par une pièce d'attache (12) qui enserre la poutre en treillis (3) dans le sens perpendiculaire au plan de la plaque pour la construction et qui est fixée aux deux parties de la plaque (1, 5).

2. Plaque pour la construction suivant la revendication 1, caractérisée par le fait que la poutre en treillis (3) est fixée à ou dans la bande de la plaque (1) par les barres (18) se trouvant sur ses deux côtés libres.

3. Plaque pour la construction suivant la revendication 1 et 2, caractérisée par le fait que la première partie de la plaque (5) et la bande de la plaque (1) sont en béton armé.

4. Plaque pour la construction suivant la revendication 3, caractérisée par le fait que la poutre en treillis (3), est fixée à l'armature (4) dans la première partie de la plaque (5) et dans la bande de la plaque (1), par sa barre (19) placée le long de son sommet, au moyen d'étriers de retenue (13) essentiellement en forme de S, et par l'extrémité recourbée.

5. Plaque pour la construction suivant la revendication 1-4, caractérisée par le fait que la pièce d'attache (12) a essentiellement une section transversale en forme de U.

6. Plaque pour la construction suivant la revendication 5, caractérisée par le fait que la pièce d'attache (12) est un bloc creux en U.

7. Procédé de fabrication d'une plaque pour la construction suivant une des revendications 1-6,. caractérisé par le fait qu'on met d'abord les éléments suivants dans le coffrage pour la deuxième partie de la plaque (1) réalisée sous la forme d'une bande : l'armature (2) de cette partie, la poutre en treillis (3) avec ses deux côtés libres (18) et les pièces d'attache (12) qui enserrent la poutre en treillis perpendiculairement au plan de la plaque pour la construction, on verse ensuite le matériau de construction dans ce coffrage et on le laisse durcir, on tourne ensuite de 180° la deuxième partie de la plaque (1) réalisée sous la forme d'une bande et l'on met, dans le coffrage de la première partie de la plaque (5), la poutre en treillis (3) avec son sommet (19) et l'armature (4) pour la première partie de la plaque (5) et l'on verse finalement le matériau de construction dans ce coffrage et on le laisse durcir.

8. Procédé suivant la revendication 7, caractérisé par le fait qu'on joint le sommet (19) de la poutre en treillis avec l'armature de la plaque (4) au moyen d'étriers de retenue (13) essentiellement en forme de S, par l'extrémité recourbée (20).

9. Procédé suivant revendication 7 et 8, caractérisé par le fait que quand on verse et qu'on laisse durcir le matériau de construction de la première partie de la plaque (5), on maintient la bande de la plaque (1) à ses extrémités au moyen d'une entretoise (21).

10. Procédé suivant la revendication 9, caractérisé par le fait qu'on utilise une entretoise (21) composée d'une barre verticale (6) avec un dispositif d'appui (8) à une extrémité, d'une butée (7) pour la surface extérieure de la bande de plaque (1) à l'autre extrémité et d'un garrot (9) pouvant glisser sur la barre.

11. Procédé suivant la revendication 10, caractérisé par le fait qu'on utilise une entretoise (21) dont le garrot (9) se compose d'une pièce enserrant la barre (6), pièce dont l'évidement traversé par la barre possède deux parois intérieures (22) essentiellement parallèles entre elles, incluant un angle obtus (alpha) avec la surface d'appui supérieure du garrot pour l'extrémité de la bande de la plaque (1).

12. Utilisation d'une plaque pour la construction suivant revendication 1-6 avec une première partie de la plaque (5) courbée ou pliée une ou plusieurs fois, ainsi qu'avec une bande de plaque (1) discontinue, comme plaque de plancher, plaque murale, plaque de pont ou poutre.
